# FASCICULE DE BREVET EUROPEEN

(11) **EP 2 657 443 B1**
(45) Date de publication et mention de la délivrance du brevet: **16.09.2015**
(21) Numéro de dépôt: 13165420.4
(22) Date de dépôt: 25.04.2013
(51) Int. Cl.: E06B 3/263, E06B 7/12, E06B 3/66

(54) **Fenêtre pourvue d'un dispositif évitant la condensation de son vitrage**
Fenster, das mit einer Vorrichtung zur Verhinderung von Kondenswasserbildung auf der Scheibe ausgestattet ist
Window provided with a device that prevents condensation of the glazing thereof

(30) Priorité: 26.04.2012 FR 1253867
(43) Date de publication de la demande: 30.10.2013
(73) Titulaire: Godest FT, 22540 Pedernec (FR)
(72) Inventeur: Godest, Yvon, 22140 Begard (FR)
(74) Mandataire: Maillet, Alain

(56) Documents cités:
- DE-U1- 20 003 060
- DE-U1- 20 008 681
- FR-A1- 2 492 879

## Description

La présente invention se rapporte à une fenêtre comprenant un châssis formant cadre et dans lequel est inscrit un vitrage comprenant une vitre intérieure et une vitre extérieure, fenêtre appelée communément « à double vitrage ».

Dans une habitation, lorsque l'écart de température existant entre le côté extérieur et le côté intérieur d'une fenêtre dépasse un certain seuil, il peut se produire un phénomène de condensation sur le vitrage. Cela s'avère d'autant vrai quand la température extérieure est basse et que le taux d'humidité à l'intérieur de la pièce de l'habitation est élevé. Cette condensation peut se produire sur la face externe de la vitre intérieure quand sa température est inférieure à la température de l'air ambiant. Elle apparaît notoirement à la périphérie de la vitre. Elle peut encore se produire sur la face externe de la vitre extérieure.

Une fenêtre comprenant un double vitrage placé dans un châssis est présentée dans le brevet DE-U1-200 08 681. Le vitrage est formé de deux vitres espacées par un joint périphérique. Le vitrage est également ceinturé par une couche de mousse à cellules fermées fabriquée en polyéthylène par extrusion. Cette couche de mousse présente un profil en U comprenant une branche recouvrant les chants du vitrage et deux branches latérales qui recouvrent respectivement la périphérie extérieure des deux vitres. La couche de mousse est collée. La couche de mousse demeure masquée à l'intérieur du châssis. Deux joints sont interposés entre les bords du châssis et le vitrage.

Partant de cet état de la technique, le demandeur a cherché une solution pour réduire drastiquement ou supprimer cette condensation qui survient lorsqu'un fort écart de température existe entre l'intérieur et l'extérieur d'une fenêtre.

A cet effet, est proposée une fenêtre comprenant un châssis formant cadre, un vitrage dont la périphérie est logée dans ledit cadre, le vitrage comprenant une vitre extérieure destinée à être tournée vers l'extérieur de l'habitation, une vitre intérieure, un joint périphérique étant interposé entre les deux vitres, au moins une coiffe fabriquée dans une matière isolante d'un point de vue thermique, ceinture le pourtour du vitrage, en étant disposée dans le cadre, ladite coiffe présentant en section transversale, une géométrie en C comprenant une paroi de chant appliquée au moins localement sur un bord latéral du vitrage, prolongée de part et d'autre par deux parois latérales appliquées respectivement sur les bords des faces externes des deux vitres, de sorte à réduire l'échange de calories entre celles-ci, à l'intérieur du châssis ; selon l'invention, la fenêtre incorpore un séparateur présentant en section une géométrie en C et qui recouvre la coiffe pour délimiter, dans le châssis, un premier compartiment extérieur et un second compartiment intérieur au séparateur et dans lequel prend place la coiffe.

La coiffe, disposée sur le pourtour du vitrage, isole les deux vitres à l'intérieur du cadre. Elle réduit ainsi les échanges thermiques entre les vitres, pour réduire la condensation par temps froid, notamment sur la face externe de la vitre intérieure.

Le séparateur isole le vitrage de l'air contenu dans le premier compartiment et qui est en contact direct avec le châssis. Le volume relativement réduit d'air contenu dans le second compartiment limite les échanges de calories entre les deux vitres.

Selon une caractéristique additionnelle de l'invention, la coiffe est constituée d'un profilé, semi-rigide, de relativement faible épaisseur, dont la paroi de chant se compose d'une partie centrale positionnée en vis-à-vis du joint, prolongée de deux parties latérales constituées de deux courtes parois, de longueur à peine plus grande que l'épaisseur d'une vitre correspondante, chaque courte paroi formant avec une paroi latérale correspondante, une paroi en L recouvrant respectivement le bord latéral d'une vitre et le bord de la face externe d'une vitre correspondante.

Les surfaces nues du pourtour des vitres sont recouvertes par ces parois en L à l'intérieur du cadre. Les échanges thermiques entre les deux vitres à l'intérieur du cadre sont ainsi réduits.

Selon une caractéristique additionnelle de l'invention, chaque courte paroi est terminée, au niveau de sa jonction avec la partie centrale, par un rebord saillant du côté intérieur de la coiffe et qui prend appui sur le joint et à proximité de la vitre, de sorte que le bord latéral de chaque vitre est complètement recouvert pour réduire le transfert de calories entre les deux vitres.

Selon une caractéristique additionnelle de l'invention, les deux parois en L sont collées sur les encoignures des deux vitres, par l'intermédiaire d'un mastic.

La coiffe demeure parfaitement en place autour du vitrage.

Selon une caractéristique additionnelle de l'invention, la partie centrale est ajourée d'une pluralité de lumières permettant au joint de respirer pour éviter qu'il ne s'abîme.

Le joint demeure efficace pendant sa durée de vie.

Selon une caractéristique additionnelle de l'invention, un joint d'encadrement est interposé entre une paroi du cadre et chaque vitre, chaque joint d'encadrement comprenant une lèvre intérieure, qui prend appui sur la face externe d'une vitre correspondante ainsi qu'une lèvre extérieure, disposée à l'intérieur du châssis, qui prend appui sur une paroi latérale de la coiffe.

Les échanges thermiques entre le châssis et chaque vitre, dans sa partie logée à l'intérieur du châssis, sont encore réduits. La condensation par temps froid, notamment sur la face externe de la vitre intérieure, est évitée.

Selon une caractéristique additionnelle de l'invention, le séparateur est constitué d'un profilé, semi-rigide, de relativement faible épaisseur, dont la géométrie en C est délimitée, notamment, par une paroi de côté tournée vers la vitre intérieure, et qui se prolonge par une paroi de retour qui contourne le bord libre de la paroi dorsale du cadre sur lequel est tenu le joint intérieur d'encadrement pour isoler thermiquement ledit joint, dudit cadre.

Le joint d'encadrement en contact avec la vitre intérieure évite la formation de condensation sur sa face externe, car il n'est pas refroidi par le châssis par temps hivernal.

Selon une caractéristique additionnelle de l'invention, la géométrie en C du séparateur est aussi délimitée par une autre paroi de côté et deux ailes sont formées respectivement sur les faces externes des parois latérales de la coiffe et qui appliquent les parois de côté sur les parois du cadre, un troisième compartiment, un quatrième compartiment étant délimités dans le châssis, entre les ailes, les parois latérales pour isoler thermiquement la lèvre intérieure des deux joints d'encadrement.

Les deux premiers compartiments sont alors délimités de façon quasi étanche pour éviter un transfert de calories entre eux. Les troisième et quatrième compartiments isolent thermiquement la partie des joints qui est logée à l'intérieur du châssis.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels:
la Fig. 1 représente une vue en coupe transversale d'une fenêtre selon l'invention et,
la Fig. 2 représente une vue en perspective d'une coiffe de recouvrement d'une bordure d'un vitrage dans une fenêtre selon l'invention.

La fenêtre 100 présentée sur la Fig. 1 est destinée à être posée dans une ouverture murale d'une habitation, d'un local. Elle peut comprendre un vitrage unique ou plusieurs vantaux équipés de vitrages, être incorporée dans une porte-fenêtre, une baie coulissante, une fenêtre de toiture.

Elle se compose, notamment, d'un châssis 200, d'un vitrage 300, constitutifs sur cette Fig. 1, d'une fenêtre de toiture.

Le châssis 200 est constitué d'un assemblage de profilés 210 délimitant un cadre de retenue du vitrage 300 et dans lequel la périphérie dudit vitrage est immobilisée.

Chaque profilé 210 est fabriqué en métal, avantageusement dans un alliage d'aluminium pour procurer à la fenêtre un ratio rigidité/légèreté intéressant. Il comprend une paroi frontale 220 destinée à être tournée vers l'extérieur de l'habitation, une paroi dorsale 230 destinée à être tournée vers l'intérieur et qui sont réunies par une première paroi latérale 240. Un côté du vitrage 300 est logé dans cette structure en C du profilé.

La paroi frontale 220 est courbée, légèrement concave et se prolonge vers l'extérieur en deçà de la première paroi latérale 240 pour continuer vers une seconde paroi latérale 250 de renfort, parallèle à la première et reliée avec elle par une paroi intermédiaire 252, parallèle à la paroi dorsale 230.

Cette paroi dorsale 230 est bordée latéralement de deux parois en L formant retour pour délimiter une rainure destinée à fixer le châssis métallique 200 sur un contre-châssis C, fabriqué par exemple en bois.

Le vitrage 300 est constitué d'un assemblage de plusieurs vitres comprenant sur cette Fig. 1, une vitre extérieure 302 et une vitre intérieure 304 destinée à être tournée vers l'intérieur de l'habitation.

Un joint 310 est interposé entre les vitres, à la périphérie du vitrage 300 délimitant ainsi un volume étanche entre les vitres, ce volume étant rempli d'un gaz inerte évitant, notamment, la condensation sur les faces internes tournées en vis-à-vis des vitres. Le joint 310 affleure les faces des bords latéraux des vitres.

La fenêtre incorpore un dispositif évitant la condensation sur les faces externes de son vitrage. Ce dispositif comprend, notamment, une coiffe 500, ainsi qu'un montage particulier d'un joint intérieur 322 d'encadrement de la vitre intérieure 304.

La coiffe 500 chevauche la périphérie du vitrage 300. De manière plus précise, elle recouvre chaque bord latéral du vitrage 300, ainsi que les deux bords périphériques correspondants des faces externes des deux vitres. Dans la pratique, plusieurs coiffes aboutées recouvrent ainsi le pourtour d'un vitrage polygonal.

Une seule coiffe peut encore être utilisée, en étant cintrée, pour ceinturer un vitrage ovale ou circulaire. La coiffe 500 présente en coupe transversale une section en C. Elle est fabriquée dans un matériau isolant d'un point de vue thermique comme, par exemple, une matière thermoplastique, telle que le PVC ®. Elle prend la forme d'un profilé, semi-rigide, de relativement faible épaisseur de l'ordre du mm, qui recouvre le pourtour du vitrage, dans sa partie située à l'intérieur du châssis 200, pour réduire les échanges thermiques entre les deux vitres à l'intérieur du châssis et pour limiter les échanges thermiques entre chaque vitre et ledit châssis. Rappelons que la conductivité thermique d'une matière thermoplastique est comprise entre 0,14 et 0,5 W·m⁻¹·°C⁻¹, alors que celle du verre est égale à 1,2. La conductivité thermique, relativement faible, du PVC ® est de 0,17 W·m⁻¹·°C⁻¹

Sur la Fig. 2, la coiffe 500 se compose ainsi d'une paroi de chant 510, destinée à être appliquée au moins localement sur le bord latéral du vitrage, prolongée par deux parois latérales 520a, 520b, prévues pour être appliquées respectivement sur les bords périphériques des faces externes des deux vitres.

On remarquera que les extrémités des coiffes sont biseautées pour éviter leur chevauchement à l'issue de leur assemblage autour du vitrage.

La paroi de chant 510 se compose d'une partie centrale 512, prolongée de deux parties latérales constituées de deux courtes parois 514a, 514b, de longueur à peine plus grande que l'épaisseur d'une vitre correspondante.

Sur la Fig. 1, la partie centrale 512 est positionnée en vis-à-vis du joint 310. Elle est décalée vers l'extérieur par rapport aux deux courtes parois 514a, 514b pour créer un volume d'air en regard du joint 310 afin de le maintenir opérationnel pendant sa durée de vie.

Sur la Fig. 2, cette partie centrale est ajourée d'une pluralité de lumières 513 permettant au joint interposé entre les vitres, de respirer pour éviter qu'il ne s'abîme.

Chaque courte paroi 514 forme, avec une paroi latérale 520 correspondante, une paroi en L. On remarquera cependant que les parois latérales 520 convergent naturellement afin de pouvoir être appliquées à leurs extrémités, par déformation élastique, sur les faces externes des vitres et former de la sorte lesdites parois en L.

Sur la Fig. 1, chaque paroi en L recouvre, d'une part, le bord latéral d'une vitre correspondante 302, 304, par sa courte paroi 514 et, d'autre part, le bord de la face externe d'une vitre correspondante 302, 304, par sa paroi latérale 520.

Sur la Fig. 2, chaque courte paroi 514 est terminée, au niveau de sa jonction avec la partie centrale 512, par un rebord 516 saillant du côté intérieur de la coiffe 500. Sur la Fig. 1, chaque rebord 516 prend appui sur le joint 310 et à proximité de la vitre 302, 304, de sorte que le bord latéral de la vitre est complètement recouvert. Le transfert de calories entre les deux vitres est notoirement réduit.

Les parois en L de la coiffe 500 sont solidarisées sur une vitre correspondante par l'intermédiaire d'un mastic M qui prend place dans la réservation ainsi prévue sous la courte paroi 514 et sous la paroi latérale 520 de chaque paroi en L.

Ainsi, le pourtour des deux vitres, disposées à l'intérieur du châssis 200, est isolé thermiquement par les deux parois en L et aussi par l'intermédiaire du joint 310. L'air emprisonné dans le châssis 200, au voisinage du vitrage, parvient très difficilement à transférer des calories entre la vitre intérieure et la vitre extérieure, car il n'est pas en contact direct avec les vitres. Une réduction drastique du captage des calories de la vitre intérieure par l'air ambiant extérieur à la fenêtre, souvent plus froid, est alors obtenue. Il ne se forme alors pas ou très peu de condensation sur la bordure périphérique de la face externe de la vitre intérieure et/ou de la vitre extérieure.

Sur la Fig. 1, le vitrage 300 est tenu dans le châssis 200, par l'intermédiaire de deux joints à lèvres 320, 322, d'encadrement, interposés respectivement entre, d'une part, la paroi frontale 220 et la face externe de la vitre extérieure 302 et, d'autre part, la paroi dorsale 230 et la face externe de la vitre intérieure 304. Chaque joint comprend une lèvre intérieure qui prend appui sur la face externe d'une vitre correspondante ainsi qu'une lèvre extérieure qui prend appui sur une paroi latérale 520 de la coiffe 500. L'échange de calories entre le châssis 200 et la périphérie de la vitre logée dans le cadre, est ainsi limité du fait de la nature isolante d'un point de vue thermique du matériau utilisé pour la fabrication de ladite coiffe. La condensation est réduite au niveau de la zone d'appui du joint 320 sur la vitre 302, 304 puisque la température du joint est proche de celle du milieu ambiant, extérieur ou intérieur.

La fenêtre 100 incorpore un moyen supplémentaire 600 pour isoler thermiquement, dans la fenêtre 100, la vitre intérieure 304, de la vitre extérieure 302. Il est constitué d'un séparateur 600 prenant la forme d'une cloison présentant en section une géométrie en C. Il est interposé entre la structure en C de chaque profilé et la coiffe 500. Il recouvre la coiffe 500 sur ces trois côtés.

Il est fabriqué dans une matière isolante d'un point de vue thermique comme, par exemple, une matière thermoplastique, telle que le PVC ®. Il est constitué d'un profilé semi-rigide, de relativement faible épaisseur de l'ordre du mm.

Le profilé comprend une paroi intermédiaire 602, prolongée de part et d'autre, par deux parois de côté 610 et 620. La paroi intermédiaire 602 est ainsi interposée entre la première paroi latérale 240 et la partie centrale 512 de la coiffe 500, alors que les deux parois de côté 610, 620, sont respectivement interposées entre la paroi frontale 220 et une paroi latérale 520a, la paroi dorsale 230 et l'autre paroi latérale 520b.

Le séparateur 600 délimite ainsi dans chaque profilé 210 du cadre 200, deux compartiments dans lesquels de l'air demeure emprisonné, l'un T1, qui lui est extérieur et l'autre T2, qui lui est intérieur.

Dans le compartiment T1 extérieur au séparateur 600, l'air est en contact avec la structure en C du profilé, alors que dans le compartiment T2 intérieur au séparateur 600, l'air est en contact avec le joint 310, au travers des lumières 513 et des parois en L de la coiffe 500. La température de l'air dans le premier compartiment T1 est basse par temps froid, c'est-à-dire un peu plus élevée que la température extérieure, hors ensoleillement.

Le volume réduit et isolé de l'air contenu dans le compartiment T2 et qui est à une température plus tempérée que dans le compartiment T1, conduit à diminuer encore le transfert de calories dans la fenêtre entre la vitre extérieure 302 et la vitre intérieure 304. Rappelons que la conductivité thermique très faible de l'air est de 0,0262 W·m⁻¹°C⁻¹.

Le séparateur 600 est calé à l'intérieur du profilé 210 par l'intermédiaire de redans présents à l'extérieur de ses parois de côté 610, 620, pour coopérer avec des redans de retenue prévus, notamment sur les faces internes de la paroi frontale 220 et de la paroi dorsale 230.

Le séparateur 600 est maintenu en place avec ses parois de côté 610, 620, appliquées sur la paroi frontale 220 et sur la paroi dorsale 230, par des ailes 522 que porte la coiffe 500 sur les côtés externes de ses parois latérales 520 et qui prennent place dans deux gorges réalisées longitudinalement dans lesdites parois de côté.

Le bord longitudinal de la paroi de côté 610, qui est tourné vers la vitre extérieure 302, se prolonge jusque vers la jonction entre la paroi frontale 220 et le joint extérieur d'encadrement, en prenant appui par son extrémité libre sur la paroi frontale 220 du profilé 210. L'aile 522a relie la paroi latérale 520a et la paroi de côté 610 du séparateur 600. Un troisième compartiment T3 est délimité dans le châssis 200, entre la paroi latérale 520a de la coiffe 500 et la paroi de côté 610 du séparateur 600, la paroi frontale 220 et ladite aile. Ce compartiment T3 jouxte le compartiment T2. Le volume d'air confiné dans ce compartiment T3 est relativement faible. Il est en contact avec la partie du joint extérieur 320 qui est disposée à l'intérieur du profilé 210. La température de l'air contenu dans ce compartiment T3 est influencée par la température extérieure. Aussi, la partie du joint 320 qui est à l'intérieur du profilé 210 n'est pas ou peu réchauffée lorsqu'il fait froid à l'extérieur et chaud à l'intérieur. Le phénomène de condensation sur la vitre extérieure, au niveau de la portée du joint extérieur est encore réduit.

Le bord longitudinal de la paroi de côté 620, qui est tourné vers la vitre intérieure 304 se prolonge par une paroi de retour 622 de section en U qui contourne le bord libre de la paroi dorsale 230 servant de zone de jonction avec le joint intérieur d'encadrement 322, pour éviter tout contact entre ce joint 322 et le profilé métallique 210. On évite ainsi un refroidissement dudit joint 322 par le châssis 200 qui serait susceptible d'engendrer, par temps froid, de la condensation à proximité de sa zone de contact avec la face externe de la vitre intérieure, la plus sensible à ce phénomène.

L'aile 522b relie la paroi latérale 520b et la paroi de côté 620. Un quatrième compartiment T4 est délimité dans le châssis 200, entre la paroi latérale 520b de la coiffe 500 et la paroi de côté 620 du séparateur 600, la paroi dorsale 230 et ladite aile. Ce compartiment T4 jouxte le compartiment T2. Le volume d'air confiné dans ce compartiment T4 est relativement faible. Il est en contact avec la partie du joint intérieur 322 qui est disposée à l'intérieur du profilé 210. La température de l'air contenu dans ce compartiment T4 est influencée par la température intérieure. Aussi, la partie du joint intérieur 322 qui est à l'intérieur du profilé 210 n'est pas ou peu refroidie lorsqu'il fait froid à l'extérieur et chaud à l'intérieur. Le phénomène de condensation sur la vitre intérieure, au niveau de la portée du joint intérieur est encore réduit.

La partie intermédiaire de la paroi de retour 622 dépasse des deux branches du U pour être insérée dans une gorge de retenue 323 que comporte ledit joint 322 pour permettre sa fixation sur la paroi dorsale 230 du châssis 200.

La fenêtre de l'invention évite la formation de buée, de condensation, sur les faces externes de son vitrage, lorsqu'il fait froid. Sa construction demeure économique, par le faible surcoût engendré par l'incorporation de la (des) coiffe(s), des séparateurs, à la périphérie du vitrage.

## Revendications

1. Fenêtre (100) comprenant un châssis (200) formant un cadre, un vitrage (300) dont la périphérie est logée dans ledit cadre, le vitrage (300) comprenant une vitre extérieure (302) destinée à être tournée vers l'extérieur de l'habitation, une vitre intérieure (304), un joint périphérique (310) étant interposé entre les deux vitres, au moins une coiffe (500) fabriquée dans une matière isolante d'un point de vue thermique, ceinture le pourtour du vitrage (300), en étant disposée dans le cadre, ladite coiffe présentant en section transversale, une géométrie en C comprenant une paroi de chant (510) appliquée au moins localement sur un bord latéral du vitrage, prolongée de part et d'autre par deux parois latérales (520a, 520b) appliquées respectivement sur les bords des faces externes des deux vitres (302, 304), de sorte à réduire l'échange de calories entre celles-ci, à l'intérieur du châssis, **caractérisée en ce qu'**elle incorpore un séparateur (600) présentant en section une géométrie en C et qui recouvre la coiffe (500) pour délimiter, dans le châssis, un premier compartiment (T1) extérieur et un second compartiment (T2) intérieur au séparateur et dans lequel prend place la coiffe (500).

2. Fenêtre (100) selon la revendication 1, **caractérisée en ce que** la coiffe (500) est constituée d'un profilé, semi-rigide, de relativement faible épaisseur, dont la paroi de chant (510) se compose d'une partie centrale (512) positionnée en vis-à-vis du joint (310), prolongée de deux parties latérales constituées de deux courtes parois (514a, 514b), de longueur à peine plus grande que l'épaisseur d'une vitre correspondante, chaque courte paroi (514) formant avec une paroi latérale (520) correspondante, une paroi en L recouvrant respectivement le bord latéral d'une vitre (302, 304) et le bord de la face externe d'une vitre correspondante (302, 304).

3. Fenêtre (100) selon la revendication 2, **caractérisée en ce que** chaque courte paroi (514) est terminée, au niveau de sa jonction avec la partie centrale (512), par un rebord (516) saillant du côté intérieur de la coiffe (500) et qui prend appui sur le joint (310) et à proximité de la vitre (302, 304), de sorte que le bord latéral de chaque vitre est complètement recouvert pour réduire le transfert de calories entre les deux vitres.

4. Fenêtre (100) selon la revendication 2 ou 3, **caractérisée en ce que** les deux parois en L sont collées sur les encoignures des deux vitres (302, 304), par l'intermédiaire d'un mastic.

5. Fenêtre (100) selon la revendication 2, 3 ou 4, **caractérisée en ce que** la partie centrale (512) est ajourée d'une pluralité de lumières (513) permettant au joint (310) de respirer pour éviter qu'il ne s'abîme.

6. Fenêtre (100) selon l'une quelconque des revendications précédentes, **caractérisée en ce qu'**un joint d'encadrement (320, 322) est interposé entre une paroi (220, 230) du cadre et chaque vitre (302, 304), chaque joint d'encadrement comprenant une lèvre intérieure, qui prend appui sur la face externe d'une vitre correspondante (302, 304) ainsi qu'une lèvre extérieure, disposée à l'intérieur du châssis (200), qui prend appui sur une paroi latérale (520) de la coiffe (500).

7. Fenêtre (100) selon la revendication 6, **caractérisée en ce que** le séparateur (600) est constitué d'un profilé, semi-rigide, de relativement faible épaisseur, dont la géométrie en C est délimitée, notamment, par une paroi de côté (620) tournée vers la vitre intérieure (304), et qui se prolonge par une paroi de retour (622) qui contourne le bord libre de la paroi dorsale (230) du cadre sur lequel est tenu le joint intérieur d'encadrement (322) pour isoler thermiquement ledit joint dudit cadre.

8. Fenêtre (100) selon la revendication 7, **caractérisée en ce que** la géométrie en C du séparateur (600) est délimitée par une autre paroi de côté (610) et **en ce que** deux ailes (522a, 522b) sont formées respectivement sur les faces externes des parois latérales (520) de la coiffe (500) et qui appliquent les parois de côté (610, 620) sur les parois (220, 230) du cadre, un troisième compartiment (T3), un quatrième compartiment (T4) étant délimités dans le châssis (200), entre les ailes (522), les parois latérales (520) pour isoler thermiquement la lèvre intérieure des deux joints d'encadrement (320, 322).

## Patentansprüche

1. Fenster (100) umfassend eine Einfassung (200), die einen Rahmen bildet, eine Verglasung (300), deren Umfang in dem genannten Rahmen aufgenommen ist, die Verglasung (300) umfassend eine äussere Fensterscheibe (302), die dazu bestimmt ist, zur Aussenseite der Wohnung zu zeigen, eine innere Fensterscheibe (304), wobei eine Umfangsdichtung (310) zwischen die beiden Fensterscheiben gesetzt ist, mindestens eine Kappe (500), die aus einem nach thermischem Gesichtspunkten isolierenden Material hergestellt ist, umgibt den äusseren Umfang der Verglasung (300), wobei sie im Rahmen angeordnet ist, die genannte Kappe im Schnitt eine C-förmige Geometrie aufweisend, die eine, wenigstens örtlich an einem Seitenrand der Verglasung anliegende Kantenwand (510) aufweist, die beidseitig von zwei, jeweils an den Rändern der Aussenseiten der beiden Fensterscheiben (302, 304) anliegenden Seitenwänden (520a, 520b) verlängert wird, so dass der Wärmeaustausch zwischen den Fensterscheiben, im Inneren der Einfassung reduziert ist, **dadurch gekennzeichnet, dass** das Fenster einen, im Schnitt eine C-förmige Geometrie aufweisenden Separator (600) beinhaltet, der die Kappe (500) bedeckt, um in der Einfassung ein erstes äusseres Fach (T1) und im Separator ein zweites inneres Fach (T2) zu begrenzen, in welchem die Kappe (500) angeordnet ist.

2. Fenster (100) gemäß Patentanspruch 1, **dadurch gekennzeichnet, dass** die Kappe (500) aus einem halbsteifen Profil relativ geringer Stärke besteht, dessen Kantenwand (510) sich aus einem mittigen, gegenüber der Dichtung (310) positionierten Teil zusammensetzt, der von zwei seitlichen, aus zwei kurzen Wänden (514a, 514b) bestehenden Teilen verlängert wird, die kaum länger sind, als die Stärke einer entsprechenden Fensterscheibe (520), wobei eine L-förmige Wand jeweils den seitlichen Rand einer Fensterscheibe (302, 304) und den Rand der Aussenseite einer entsprechenden Fensterscheibe (302, 304) bedeckt.

3. Fenster (100) gemäß Patentanspruch 2, **dadurch gekennzeichnet, dass** jede kurze Wand (514) an ihrer Verbindung mit dem mittigen Teil (512) von einer, auf der Innenseite der Kappe hervorspringenden, sich auf der Dichtung (310) und in der Nähe der Fensterscheibe (302, 304) abstützenden Randleiste der Kappe (500) beendet wird, so dass der seitliche Rand jeder Fensterscheibe komplett bedeckt ist, um die Wärmeübertragung zwischen den beiden Fensterscheiben zu reduzieren.

4. Fenster (100) gemäß Patentanspruch 2 oder 3, **dadurch gekennzeichnet, dass** die beiden L-förmigen Wände mit Hilfe von Kitt auf die Winkel zwischen den beiden Fensterscheiben geklebt sind.

5. Fenster (100) gemäß Patentanspruch 2, 3 oder 4, **dadurch gekennzeichnet, dass** der mittige Teil (512) von einer Vielzahl an Öffnungen (513) durchbrochen ist, damit die Dichtung (310) atmen kann, um nicht beschädigt zu werden.

6. Fenster (100) gemäß einem der vorhergehenden Patentansprüche, **dadurch gekennzeichnet, dass** eine Rahmendichtung (320, 322) zwischen eine Wand (220, 230) des Rahmens und jede Fensterscheibe (302, 304) gesetzt ist, wobei jede Rahmendichtung eine Innenlippe umfasst, die sich auf der äusseren Seite einer entsprechenden Fensterscheibe (302, 304) abstützt, sowie eine Aussenlippe, die innerhalb der Einfassung (200) angeordnet ist und sich auf einer Seitenwand (520) der Kappe (500) abstützt.

7. Fenster (100) gemäß Patentanspruch 6, **dadurch gekennzeichnet, dass** der Separator (600) aus einem halbsteifen Profil relativ geringer Stärke besteht, dessen C-förmige Geometrie insbesondere durch eine, zur inneren Fensterscheibe (304) zeigende Seitenwand (620) begrenzt wird, die von einer Umlenkwand (622) verlängert wird, welche um den freien Rand der Rückwand (230) des Rahmens herumführt, auf dem die innere Rahmendichtung (322) gehalten wird, um die genannte Rahmendichtung thermisch zu isolieren.

8. Fenster (100) gemäß Patentanspruch 7, dadurch gekennezeichnet, dass die C-förmige Geometrie des Separators (600) durch eine weitere Seitenwand (610) begrenzt wird und dadurch, dass zwei Flügel (522a, 522b) jeweils auf den Aussenseiten der Seitenwände (520) der Kappe (500) ausgebildet sind, die die Seitenwände (610, 620) an den Rahmenwänden (220, 230) zur Anlage bringen, wobei ein drittes Fach (T3) und ein viertes Fach (T4) in der Einfassung (200) zwischen den Flügeln (522) und den Seitenwänden (520) begrenzt sind, um die Innenlippe der beiden Rahmendichtungen (320, 322) thermisch zu isolieren.

## Claims

1. Window (100) comprising a frame (200) forming a framework, glazing (300), the periphery of which is housed in said frame, the glazing (300) comprising an outer pane (302) intended to be turned towards the inside of the dwelling, an inner pane (304), a peripheral joint (310) being interposed between the two panes, at least one capping (500), manufactured from a material that is insulating from a thermal point of view, encloses the periphery of the glazing (300) while being disposed in the framework, said capping having, in cross section, a C-shaped geometry comprising an edge wall (510) applied at least locally to a lateral edge of the glazing, extended on either side by two lateral walls (520a, 520b) applied respectively to the edges of the external faces of the two panes (302, 304), so as to reduce the exchange of heat between them, inside the frame, **characterised in that** it incorporates a separator (600) having in cross section a C shape that covers the capping (500) in order to delimit, in the frame, a first compartment (T1) external to and a second compartment (T2) internal to the separator and in which the capping (500) fits.

2. Window (100) according to claim 1, **characterised in that** the capping (500) consists of a semi-rigid relatively thin profile, the edge wall (510) of which is composed of a central part (512) positioned opposite the joint (310), extended by two lateral parts consisting of two short walls (514a, 514b), with a length scarcely greater than the thickness of a corresponding pane, each short wall (514) forming, with a corresponding lateral wall (520), an L-shaped wall covering respectively the lateral edge of a pane (302, 304) and the edge of the external face of a corresponding pane (302, 304).

3. Window (100) according to claim 2, **characterised in that** each short wall (514) terminates, at its junction with the central part (512), in a rim (516) projecting from the internal side of the capping (500) and which bears on the joint (310) and close to the pane (302, 304), so that the lateral edge of each pane is completely covered in order to reduce the transfer of heat between the two panes.

4. Window (100) according to claim 2 or 3, **characterised in that** the two L-shaped walls are stuck to the corners of the two panes (302, 304) by means of a mastic.

5. Window (100) according to claim 2, 3 or 4, **characterised in that** the central part (512) is perforated by a plurality of apertures (513) enabling the joint (310) to breathe so as to prevent its being damaged.

6. Window (100) according to any one of the preceding claims, **characterised in that** a framing joint (320, 322) is interposed between a wall (220, 230) of the framework and each pane (302, 304), each framing joint comprising an internal lip, which bears on the external face of a corresponding pane (302, 304), and an external lip disposed inside the frame (200), which bears on a lateral wall (520) of the capping (500).

7. Window (100) according to claim 6, **characterised in that** the separator (600) consists of a semi-rigid relatively thin profile, the C-shaped geometry of which is delimited in particular by a side wall (620) turned towards the inner pane (304), and which is extended by a return wall (622) that runs around the free edge of the back wall (230) of the framework on which the inner framing joint (322) is held in order to thermally insulate said joint from said frame.

8. Window (100) according to claim 7, **characterised in that** the C shape of the separator (600) is delimited by another side wall (610) and **in that** two flanges (522a, 522b) are formed respectively on the external faces of the lateral walls (520) of the capping (500) and which apply the side walls (610, 620) to the walls (220, 230) of the framework , a third compartment (T3) and a fourth compartment (T4) being delimited in the frame (200) between the flanges (522) and the lateral walls (520) in order to thermally insulate the internal lip of the two framing joints (320, 322).
